# EUROPÄISCHE PATENTSCHRIFT

(11) **EP 2 093 331 B1**
(45) Veröffentlichungstag und Bekanntmachung des Hinweises auf die Patenterteilung: **08.06.2011**
(21) Anmeldenummer: 09450037.8
(22) Anmeldetag: 19.02.2009
(51) Int. Cl.: E02B 15/04, E04H 4/12, A01K 63/04

(54) **Schwimmergehäuse und Vorrichtung zur Oberflächenabsaugung mit einem Schwimmergehäuse**
Floater housing and device for surface suction of a water surface having a floater housing
Boîtier de flotteur et un dispositif pour aspirer la surface d'eau ayant un boîtier de flotteur

(30) Priorität: 22.02.2008 AT 3052008
(43) Veröffentlichungstag der Anmeldung: 26.08.2009
(73) Patentinhaber: Minnova Mineralien - Handelsgesellschaft m.b.H., 8501 Lieboch (AT)
(72) Erfinder: Klement, Arnold, 8501 Lieboch (AT)
(74) Vertreter: Gibler & Poth Patentanwälte OG

(56) Entgegenhaltungen:
- EP-A- 0 972 444
- EP-A- 1 090 548
- DE-A1- 1 958 801
- DE-A1- 3 048 570

## Beschreibung

Die Erfindung betrifft ein Schwimmergehäuse gemäß dem Oberbegriff des Patentanspruches 1 Schwimmergehäuse zur Verwendung in einer Vorrichtung zur Oberflächenabsaugung in einem stehenden Gewässer sind bekannt. Bekannte Vorrichtungen zur Oberflächenabsaugung finden vielfach in freien, stehenden Gewässern als sogenannte Skimmer ihre Anwendung.

Die DE 30 48 570 A1 und die DE 19 58 801 A1 offenbaren schwimmfähige Vorrichtungen zur Oberflächenabsaugung mit schwimmfähigen Schwimmergehäusen, welche Schwimmergehäuse zur schwimmenden Anordnung in einem Becken/Behälter vorgesehen sind.

Die EP 0 972 444 A und die EP 1 090 548 A beschreiben Vorrichtungen mit einem Schwimmergehäuse, welches zur lagefesten Anordnung relativ zum stehenden Gewässer vorgesehen ist, wobei die lagefeste Anordnung dieser Schwimmergehäuse mittels einer Befestigungseinrichtung zur lagefesten Befestigung des Schwimmergehäuses mit einem Untergrund erfolgt.

Unter dem stehenden Gewässer wird in diesem Zusammenhang ein künstlich angelegtes Gewässer bezeichnet, welches insbesondere zum darin Schwimmen ausgebildet ist. Das stehende Gewässer kann dabei natürlich wirkend, insbesondere als Gartenteich, als Schwimmteich oder als Beckenanordnung, insbesondere als Schwimmbeckenanordnung, ausgebildet sein. Zur Erreichung des natürlichen Eindrucks kann das Schwimmbecken zumindest bereichsweise einen durch Schotter und/oder Kies ausgebildeten Untergrund aufweisen. Das stehende Gewässer kann insbesondere in privaten Gärten, aber auch in kommunalen Einrichtungen, vorgesehen sein.

Die Vorrichtung zur Oberflächenabsaugung besteht im Wesentlichen aus dem, relativ zum stehenden Gewässer lagefesten, Schwimmergehäuse und einem, in Einbaulage, also auch in Betriebslage, der Vorrichtung zur Oberflächenabsaugung und des Schwimmergehäuses gesehen, einem vertikal verschiebbaren Schwimmer.

Das hiezu verwendete Schwimmergehäuse umfasst ein durch eine erste Stirnseite sowie eine zweite Stirnseite begrenztes Innenrohr und ein durch eine dritte Stirnseite sowie eine vierte Stirnseite begrenztes Außenrohr, wobei das Innenrohr bereichsweise entlang dessen Längserstreckung vollständig vom Außenrohr umschlossen ist. Der derart zwischen dem Innenrohr und dem Außenrohr ausgebildete Freiraum dient als Aufnahmebereich zur bereichsweisen Aufnahme des Schwimmers. Der Schwimmer wird dabei vom Innenrohr und/oder vom Außenrohr horizontal innerhalb eines vorbestimmten Bereiches geführt, kann jedoch vertikalen Schwankungen der Oberfläche eines im stehenden Gewässer befindlichen Wassers folgen.

Bekannte Schwimmergehäuse sind bei deren Einbaulage im stehenden Gewässer bereichsweise mit einem Untergrund zugeschüttet, wobei zur dauerhaft zuverlässigen Lagefixierung des Schwimmergehäuses dieses mit einer vorbestimmten Kraft mit dem Untergrund verbunden sein muss. Bei einem aus Schotter und/oder Kies ausgebildeten Untergrund wird die dauerhaft zuverlässige Lagefixierung durch eine vorbestimmte, auf eine Befestigungseinrichtung des Schwimmergehäuses wirkende, Masse Schotter und/oder Kies erzielt. Diese Art der lagefesten Befestigung des Schwimmergehäuses mittels Schotter und/oder Kies ist in der EP 0 972 444 A und in der EP 1 090 548 A gezeigt.

Nachteilig bei herkömmlichen Schwimmergehäusen zum Einbau in Schotter und/oder Kies ausgebildeten Untergrund ist, dass die Befestigungseinrichtung zur Gewährleistung der zuverlässigen Lagefixierung relativ zum Untergrund großflächig ausgebildet sein muss oder dass die Einbautiefe des Schwimmergehäuses groß sein muss.

Nachteilig dabei ist, dass dazu notwendigerweise ein großer Aushub des Untergrundes, insbesondere eine große Tiefe und/oder eine ;große flächige Erstreckung des Aushubs, zu erfolgen hat, welches einerseits Kosten verursacht und anderseits oftmals aufgrund baulicher und/oder geologischer Einschränkungen nicht durchgeführt werden kann.

Aufgabe der Erfindung ist es daher ein Schwimmergehäuse der eingangs genannten Art anzugeben, mit welchem die genannten Nachteile vermieden werden können, welches einfach und kostengünstig in einem stehenden Gewässer lagefixiert angeordnet werden kann, welches lediglich einen geringen Aushub im Untergrund erfordert und welches einfach gelagert und transportiert werden kann.

Erfindungsgemäß wird dies durch die Merkmale des Patentanspruches 1 erreicht.

Dadurch ergibt sich der Vorteil, dass das Schwimmergehäuse von der Befestigungseinrichtung bis zur dritten Stirnseite zum Innenrohr mit einem ein Untergrundsmaterial, insbesondere Schotter und/oder Kies, zugeschüttet werden. Ab dem unteren Ende des Außenrohrs, also ab der dritten Stirnseite, bis hin zum oberen Ende des Außenrohrs, also bis zur vierten Stirnseite, kann dabei Untergrundmaterial, insbesondere Schotter und/oder Kies, bis hin zum Außenrohrs geschüttet werden. Vorteilhaft dabei ist, dass das zur Lagefixierung verwendbare Volumen oberhalb der Befestigungseinrichtung groß ausgebildet ist

Dadurch kann das Schwimmergehäuse insgesamt klein, also mit geringe Höhenerstreckung und/oder Breitenerstreckung, also mit geringer Erstreckung in - in Betriebslage gesehen - im Wesentlichen vertikaler und/oder horizontaler Richtung, ausgebildet sein, womit das Schwimmergehäuse kompakt gefertigt werden kann. Dadurch kann das zur Lagerung und zum Transport benötigte Volumen gering ausgebildet sein. Dadurch kann das Schwimmergehäuse kostengünstig gelagert und transportiert werden.

Vorteilhaft ist dabei weiters, dass der Schwimmer sich innerhalb des Aufnahmebereichs bis unterhalb der Oberfläche des aufgeschütteten Untergrundmaterials bewegen kann. Dadurch ergibt sich der Vorteil, dass die Einbautiefe des Schwimmergehäuses gering ausgebildet sein kann.

Dadurch kann der zur lagefesten Anordnung des Schwimmergehäuses im stehenden Gewässer erforderliche Aushub im Untergrund, also der Untergrund, welcher abgegraben werden muss, gering sein, wobei der Aushub in dessen Tiefe und/oder in dessen flächiger, also - in Einbaulage gesehen - im Wesentlichen horizontaler, Erstreckung gering sein kann.

Dadurch kann der Aushub kostengünstig erfolgen und die Baukosten für das stehende Gewässer können verringert werden.

Dadurch kann die Vorrichtung zur Oberflächenabsaugung in einen Bereich des stehenden Gewässers angeordnet werden, in welchem ein Schwimmen aufgrund der geringen Wassertiefe nicht möglich ist. Insbesondere kann das Schwimmergehäuse an einem schrägen Ufer des stehenden Gewässers besonders nahe, insbesondere unmittelbar, am Uferrand und somit am Rande des oder beabstandet zu einem Schwimmbereich ausgebildet sein.

Dabei kann ein Aufnahmebereich zur bereichsweisen Aufnahme des Schwimmers - in Betriebslage gesehen - mit geringer Höbenerstreckung, insbesondere mit geringerer Höhenerstreckung als diese bei herkömmlichen Schwimmergehäusen vorgesehen ist - ausgebildet sein. Vorteilhaft dabei ist, dass das Reinigen, z. B. das Entfernen von Steinen, Sedimenten und/oder Blättern aus einem unteren Bereich des Aufnahmebereichs, also insbesondere im Bereich der dritten Stirnseite, welcher nach Abnehmen des Schwimmers und dann im Wesentlichen lediglich von oben zugänglich ist, leicht, insbesondere erleichtert gegenüber dem reinigen eines herkömmlichen Aufnahmebereichs von herkömmlichen Schwimmergehäusen, ist.

Die Erfindung betrifft auch eine Vorrichtung zur Oberflächenabsaugung mit einem Schwimmergehäuse und einem - in Einbaulage des Schwimmergehäuses gesehen - vertikal verschiebbaren Schwimmer gemäß dem Oberbegriff des Patentanspruches 14.

Aufgabe der Erfindung ist es daher weiters eine Vorrichtung zur Oberflächenabsaugung anzugeben, mit welcher die genannten Nachteile vermieden werden können, welche einfach und kostengünstig in einem stehenden Gewässers lagefixiert angeordnet werden kann, welche lediglich einen geringen Aushub im Untergrund erfordert und welche einfach gelagert und transportiert werden kann.

Erfindungsgemäß wird dies durch die Merkmale des Patentanspruches 14 erreicht.

Dadurch sind die vorstehend genannten Vorteile und vorteilhaften Wirkungen auch für die Vorrichtung zur Oberflächenabsaugung erzielt.

Die Unteransprüche, welche ebenso wie der Patentanspruch 1 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 die Vorrichtung zur Oberflächenabsaugung mit dem Schwimmergehäuse einer besonders bevorzugten ersten Ausführungsform und dem Schwimmer in der Einbaulage schematisch in einer Seitenansicht, wobei das Schwimmergehäuse mit dem Befestigungselement bis zu einer vorbestimmten Höhe in einem als Schotter und/oder Kies ausgebildeten Untergrund eingegraben ist, wobei zwischen der ersten Stirnseite und der vierten Stirnseite, also auch zwischen der ersten Stirnseite und der dritten Stirnseite, Schotter und/oder Kies angeordnet ist, und wobei eine Saugleitung seitlich an das Schwimmergehäuse angeschlossen ist;
Fig. 2 das Schwimmergehäuse einer bevorzugten zweiten Ausführungsform schematisch in einer Seitenansicht der Einbaulage, wobei im Unterschied zur ersten Ausführungsform des Schwimmergehäuses eine Abschlussplatte als Kunststoffplatte mit Durchbrechungen ausgebildet ist;
Fig. 3 das Schwimmergehäuse einer bevorzugten dritten Ausführungsform schematisch in einer Seitenansicht der Einbaulage, wobei im Unterschied zur ersten Ausführungsform des Schwimmergehäuses das Innenrohr ein erstes Teilstück und ein zweites Teilstück umfasst, wobei das Schwimmergehäuse zur zusätzlichen Stabilisierung, insbesondere vorgespannte, Schnüre zwischen einer dritten Stirnfläche und der Befestigungseinrichtung umfasst, wobei das Außenrohr als Rohr mit rohrwandigen Durchbrüchen ausgebildet ist; und
Fig. 4 eine Hälfte des Schwimmergehäuses einer bevorzugten vierten Ausführungsform schematisch in einer Seitenansicht der Einbaulage, wobei im Unterschied zur ersten

Ausführungsform des Schwimmergehäuses die Abschlussplatte rundkragenförmig ausgebildet ist und im Wesentlichen ohne Kante in das Außenrohr übergeht.

Die Fig. 1 bis 4 zeigen bevorzugte Schwimmergehäuse 1 zur Aufnahme eines Schwimmers 9 einer Vorrichtung zur Oberflächenabsaugung 8 in einem stehenden Gewässer, wobei das Schwimmergehäuse 1 ein durch eine erste Stirnseite 21 und eine zweite Stirnseite 22 begrenztes Innenrohr 2 und ein durch eine dritte Stirnseite 33 und eine vierte Stirnseite 34 begrenztes Außenrohr 3 umfasst, wobei - in Einbaulage des Schwimmergehäuses 1 gesehen - die erste Stirnseite 21 unterhalb der zweiten Stirnseite 22 sowie die dritte Stirnseite 33 unterhalb der vierten Stirnseite 34 angeordnet sind, und wobei zur Ausbildung eines Aufnahmebereichs 35 zur bereichsweisen Aufnahme des Schwimmers 9 das Innenrohr 2 bereichsweise entlang dessen Längserstreckung vollständig vom Außenrohr 3 umschlossen ist. Zur Gewährleistung der einfachen und kostengünstigen Lagefixierung, insbesondere mit kleinen Befestigungselementen 4, und zur kleinen Ausbildung des Aufnahmebereichs 35 wird bei dem Schwimmergehäuse 1 vorgeschlagen, dass - in Einbaulage des Schwimmergehäuses 1 gesehen - die dritte Stirnseite 33 oberhalb der ersten Stirnseite 21 angeordnet ist. Sämtliche dargestellte Ausführungsformen sind schematisch in einer Seitenansicht deren Einbaulage dargestellt.

Die Fig. 1 zeigt auch eine Vorrichtung 8 zur Oberflächenabsaugung mit einem Schwimmergehäuse 1 und einem - in Einbaulage der Vorrichtung 8 zur Oberflächenabsaugung gesehen - vertikal verschiebbaren Schwimmer 9, wobei das Schwimmergehäuse 1 gemäß der besonders bevorzugten ersten Ausführungsform ausgebildet ist.

Mittels der Vorrichtung 8 zur Oberflächenabsaugung wird Wasser von einer Wasseroberfläche des stehenden Gewässers abgesaugt. Damit werden auf der Wasseroberfläche schwimmende Verunreinigungen, beispielsweise Blätter, Insekten, Zweige und/oder Äste, entfernt.

Das stehende Gewässer, welches insbesondere zum darin Schwimmen und Baden vorgesehen ist und welches bevorzugt als ein Schwimmteich, ein Badeteich, ein Schwimmbecken und/oder eine Schwimmbeckenanordnung ausgebildet ist, kann schräge Ufer und zumindest bereichsweise einen Untergrund 5 aus Schotter und/oder Kies aufweisen, wodurch das stehende Gewässer einen natürlichen Eindruck erwecken kann. Der Nutzungszweck des stehenden Gewässers ist in diesem Zusammenhang das darin Schwimmen und Baden. Alternativ kann das stehende Gewässer auch für andere Nutzungszwecke, beispielsweise für die Nutzung als Fischteich, als Gartenbiotop, als Zierteich und/oder als Springbrunnen, vorgesehen sein.

Vorteilhaft bei derartigen Schwimmergehäusen 1, insbesondere bei einem Schwimmergehäuse 1 gemäß den in den Fig. 1 bis 4 dargestellten bevorzugten Ausführungsformen, ist, dass in der Einbaulage des Schwimmergehäuses 1 zwischen dem Außenrohr 3 und der Befestigungseinrichtung 4 Untergrundmaterial, insbesondere Schotter und/oder Kies, geschüttet werden kann. Dieses Untergrundmaterial kann dabei bis zum Innenrohr 2 hin geschüttet werden. Ab dem unteren Ende des Außenrohrs 3, also ab der dritten Stirnseite 33, bis hin zum oberen Ende des Außenrohrs 3, also bis zur vierten Stirnseite, kann dabei Untergrundmaterial, insbesondere Schotter und/oder Kies, bis hin zum Außenrohrs 3 geschüttet werden.

Dadurch sind die eingangs genannten Vorteile und vorteilhaften Wirkungen gewährleistet. Vorteilhaft ist dabei insbesondere, dass der Schwimmer 9 - wie dies in Fig. 1 dargestellt ist - sich innerhalb des Aufnahmebereichs 35 bis unterhalb der Oberfläche des aufgeschütteten Untergrundmaterials, also bereichsweise bis unter das obere Ende des Untergrunds 5, bewegen kann. Dadurch ergibt sich der Vorteil, dass die Einbautiefe des Schwimmergehäuses 1 gering, insbesondere geringer als die Einbautiefe eines herkömmlichen Schwimmergehäuses, ausgebildet sein kann.

Vorteilhaft dabei ist, das der Untergrund ein beispielsweise wannenförmiger oder sacklochförmiger Aushub im Untergrund 5 für das Schwimmergehäuse 1 gering ist. Vorteilhaft dabei ist ebenso, dass das die Vorrichtung 8 zur Oberflächenabsaugung nahe zu einem schrägen Uferbereich des stehenden Gewässers ausgebildet sein kann.

Dadurch kann die Vorrichtung 8 zur Oberflächenabsaugung besonders flexibel in vorbestimmten Bereichen am Rande des stehenden Gewässers angeordnet sein.

Dabei kann die Vorrichtung 8 zur Oberflächenabsaugung, welche auch als Skimmer, insbesondere als Oberflächenskimmer, bezeichnet werden kann, auch in einem mit Pflanzen bewachsenem Bereich angeordnet sein, womit sich die Vorrichtung 8 zur Oberflächenabsaugung besonders unauffällig in die natürliche Umgebung integrieren lässt und der stehenden Gewässer somit einen besonders natürlichen Eindruck erwirken kann. Dabei kann der Untergrund 5 im Bereich der Anordnung der Vorrichtung 8 zur Oberflächenabsaugung mit geringer Tiefe ausgebildet sein, wodurch das stehende Gewässer bereichsweise mit geringer Tiefe angelegt werden kann und somit besonders günstig ausgebildet werden kann.

Dabei kann ein Aufnahmebereich 35 zur bereichsweisen Aufnahme des Schwimmers 9 - in Betriebslage gesehen - mit geringer Höhenerstreckung, insbesondere mit geringerer Höhenerstreckung als diese bei herkömmlichen Schwimmergehäusen vorgesehen ist - ausgebildet sein. Vorteilhaft dabei ist, dass das Reinigen, z. B. das Entfernen von Steinen, Sedimenten und/oder Blättern aus einem unteren Bereich des Aufnahmebereichs, also insbesondere im Bereich der dritten Stirnseite 33, leicht, insbesondere erleichtert gegenüber dem reinigen eines herkömmlichen Aufnahmebereichs von herkömmlichen Schwimmergehäusen, erfolgen kann. Dies deshalb, da der Schmutz lediglich bis zur dritten Stirnseite fallen kann und somit - in Betriebslage gesehen - gut, insbesondere besser als bei herkömmlichen Schwimmergehäusen, entfernt werden kann.

Mit der Vorrichtung 8 zur Oberflächenabsaugung wird ein Verfahren der Oberflächenabsaugung von Wasser des stehenden Gewässers, also vom Schwimmwasser, durchgeführt. Das Wasser wird dabei mittels der Vorrichtung 8 zur Oberflächenabsaugung zum Filtern und Reinigen aus dem stehenden Gewässer abgezogen, wobei auf der Wasseroberfläche schwimmende Verunreinigungen am Schwimmer oder gegebenenfalls in einem innerhalb des Innenrohrs 2 ausgebildeten Filter hängen bleiben. Dabei befindet sich eine Überlaufkante 91 des Schwimmers insbesondere im Bereich des Wasserspiegels des Wassers im stehenden Gewässer.

Das Innenrohr 2 ist insbesondere rund ausgebildet, kann jedoch auch als mehreckiges Rohr ausgebildet sein.

Das Außenrohr 3 ist ebenso insbesondere rund ausgebildet, kann jedoch auch als mehreckiges Rohr ausgebildet sein.

Bevorzugt kann vorgesehen sein, dass das Innenrohr 2 sowie das Außenrohr 3 rund ausgebildet sind und um eine im Wesentlichen gemeinsame und - in Einbaulage des Schwimmergehäuses 1 gesehen - im Wesentlichen vertikale Zentralachse 11 angeordnet sind. In diesem Zusammenhang ist bevorzugt auch der Schwimmer 9 entlang der Zentralachse 11 angeordnet und mit einer im Wesentlichen runden Längserstreckung ausgebildet. Dadurch ist die einfache und zuverlässige Horizontalverschiebbarkeit des Schwimmers gewährleistet. Vorteilhafterweise ist am unteren ersten Ende eine Befestigungseinrichtung 4 zur Befestigung des Schwimmergehäuses 1 mit, insbesondere in, dem Untergrund 5 angeordnet, wobei vorgesehen ist, dass das Außenrohr 3 beabstandet zur Befestigungseinrichtung 4 angeordnet ist. Dadurch dass die dritte Stirnseite 33 oberhalb der ersten Stirnseite 21 angeordnet ist, ist dabei die Befestigungseinrichtung 4 von außerhalb des Schwimmergehäuses 1 bis zur ersten Stirnseite 21 hin zugänglich und insbesondere bis zur ersten Stirnseite 21 hin mit dem Untergrund 5 ausbildendem Material, insbesondere Schotter und/oder Kies, zuschüttbar. Dadurch ist die nicht zuschüttbare Fläche der Befestigungseinrichtung 4 klein ausgebildet und die Gesamtfläche der Befestigungseinrichtung 4 kann besonders gut für die Lagefixierung des Schwimmergehäuses 1 genutzt werden. Dadurch kann - bei gleichen Anforderungen an die Lagefixierung in Punkte äußerer Kräfte - gegenüber herkömmlichen Befestigungseinrichtungen von herkömmlichen Schwimmergehäusen, welche ebenso den Untergrund 5 eingegraben werden, die Gesamtfläche der Befestigungseinrichtung 4 verkleinert werden oder die Einbautiefe des Schwimmergehäuses 1 verringert werden. Dadurch kann das Schwimmergehäuse 1 besonders einfach lagefest im stehenden Gewässer angeordnet werden.

In diesem Zusammenhang kann vorteilhafterweise vorgesehen sein, dass die Befestigungseinrichtung 4 als Platte 41 ausgebildet ist, welche - in Einbaulage des Schwimmergehäuses 1 gesehen - im Wesentlichen horizontal angeordnet ist. Dadurch kann das Schwimmergehäuse 1 besonders einfach mit Schotter, Kies oder einem anderen zur Ausbildung eines stehenden Gewässers üblichen Untergrundmaterials bis zu einer vorbestimmten Höhe zugeschüttet werden, also bis zur vorbestimmten Höhe im Untergrund 5 eingegraben werden, und derart zuverlässig lagefixiert sein. Eine derartige Ausbildung der Befestigungseinrichtung 4 als Platte 41 ist in den Fig. 1 bis 4 dargestellt.

Weiters kann das Schwimmergehäuse 1 einen Durchbruch 6 zum Anschluss einer Saugleitung 7 aufweisen, wobei vorteilhafterweise vorgesehen ist, dass die dritte Stirnseite 33 beabstandet zum Durchbruch 6 und oberhalb des Durchbruchs 6 angeordnet ist, wie dies gemäß den ersten bis vierten bevorzugten Ausführungsformen des Schwimmergehäuses 1 vorgesehen ist. Dadurch kann der Durchbruch 6 und damit die Anschlussstelle der Saugleitung 7 leicht zugänglich sein und im Falle eines Lecks kann Saugleitung 7 und/oder der Durchbruch 6 besonders einfach repariert werden.

In diesem Zusammenhang kann der Durchbruch 6 vorteilhafterweise im Innenrohr 2 ausgebildet sein und benachbart zur ersten Stirnseite 21 angeordnet sein, wie dies in den Fig. 1, 3 und 4 dargestellt ist. Dadurch kann der Saugschlauch seitlich von dem Schwimmergehäuse 1 wegführen, wie dies in der Fig. 1 dargestellt ist, womit die Montage und Demontage des Saugschlauchs 7 am Durchbruch 6 besonders einfach erfolgen kann.

In der Fig. 2 ist der Durchbruch 6, zur Montage des Saugschlauchs 7 von unten her, im Wesentlichen zentral in der Befestigungseinrichtung 4 vorgesehen.

Zur besonders einfachen und kostengünstigen Ausbildung des Schwimmergehäuses 1 kann das Außenrohr 3 lediglich mit dem Innenrohr 2 verbunden sein.

Zum Verbinden des Außenrohres 3, insbesondere lediglich, mit dem Innenrohr 2 kann in vorteilhafter Weise vorgesehen sein, dass an der dritten Stirnseite 33 eine zum Innenrohr 2 gerichtete Abschlussplatte 36 angeordnet ist, und dass der Aufnahmebereich 35 durch die Abschlussplatte 36 nach unten hin abgeschlossen ist. Die Abschlussplatte 36 kann im Wesentlichen - wie in den Fig. 1 bis 3 dargestellt - planar oder - wie in Fig. 4 dargestellt - entlang einer von der Zentralachse 11, insbesondere normal, fortweisenden Linie gekrümmt, insbesondere rundkrempenförmig, ausgebildet sein. Die rundkrempenförmige Ausbildung kann einer Hutkrempe ähneln. Die planare Ausbildung der Abschlussplatte 36 ist dabei besonders montagefreundlich und kostengünstig. Die gekrümmte Ausbildung der Abschlussplatte 36 kann dabei insbesondere einen im Wesentlichen kantenfreien Übergang von der Abschlussplatte 36 zum Außenrohr 3 gewährleisten.

In diesem Zusammenhang kann bevorzugt vorgesehen sein, dass die Abschlussplatte 36 - in der Einbaulage des Schwimmergehäuses 1 gesehen - im Wesentlichen horizontal angeordnet ist. Dadurch kann der Schwimmer 9 wohldefiniert bis zur Abschlussplatte 36 nach unten verschoben werden.

Sofern die Abschlussplatte 36 aus einem Vollmaterial, insbesondere einem Kunststoff und/oder einem Metall, ausgebildet ist, so ist der Aufnahmebereich 35 nach unten hin wasserundurchlässig abgeschlossen. Dies ist bei der besonders bevorzugten ersten Ausführungsform und der bevorzugten vierten Ausführungsform des Schwimmergehäuses 1 vorgesehen.

Sofern die Abschlussplatte 36 zweite Durchbrechungen, insbesondere Löcher, aufweist, so ist der Aufnahmebereich 35 nach unten hin wasserdurchlässig abgeschlossen. Dies ist bei der bevorzugten zweiten Ausführungsform und der bevorzugten dritten Ausführungsform des Schwimmergehäuses 1 vorgesehen. Dabei sind die Durchbrechungen insbesondere im Durchmesser kleiner als die Korngrößendurchmesser des den Untergrund 5 ausbildenden Untergrundmaterials, insbesondere also kleiner als übliche Korngrößendurchmesser von Schotter und/oder Kies. Dadurch kann der Wasserabzug auch von unterhalb der Wasseroberfläche erfolgen.

Bei einer Weiterbildung kann vorgesehen sein, dass das Außenrohr 3 selbst rohrwandige zweite Durchbrechungen aufweist. Dadurch kann das Außenrohr 3 insbesondere siebförmig und derart wasserdurchlässig ausgebildet sein, womit auch von der Seite her Wasser angesaugt werden kann. Diese - in der Fig. 3 dargestellte - Ausbildung kann insbesondere bei einer verborgenen Anordnung, also einer im Wesentlichen durch Pflanzen verdeckten Anordnung außerhalb des zum Schwimmen vorgesehenen Bereichs des stehenden Gewässers vorteilhaft sein.

Bei der dritten bevorzugten Ausführungsform, welche in der Fig. 3 dargestellt ist, umfasst das Innenrohr 2 ein erstes Teilstück 23 und ein zweites Teilstück 24, wobei das erste Teilstück 23 einen ersten Durchmesser und das zweite Teilstück 24 einen zweiten Durchmesser aufweist und der erste Durchmesser kleiner als der zweite Durchmesser ist.

Dabei kann in vorteilhafter Weise vorgesehen sein, dass das erste Teilstück 23 zwischen der ersten Stirnseite 21 und der dritten Stirnseite 33 angeordnet ist, wie dies ebenso in der Fig. 3 dargestellt ist. Dadurch kann die nicht zuschüttbare Fläche der Befestigungseinrichtung 4, insbesondere der Platte 41, besonders klein ausgebildet sein und somit kann die Einbaufläche des Schwimmergehäuses 1 besonders klein ausgebildet werden.

Um die Stabilität des Innenrohres 2 zur Befestigungseinrichtung 4 zu erhöhen, kann das Innenrohr 2 zusätzlich neben der Verbindung mit der Befestigungseinrichtung 4 an der ersten Stirnseite 21 weitere Verbindungselemente 81 zum Verbinden des Innenrohres 2 und/oder des Außenrohres 3 mit der Befestigungseinrichtung 4 aufweisen. Diese sind insbesondere bei kleinen Durchmessern des Innenrohres 2 im Bereich der ersten Stirnseite 21 vorteilhaft.

Bei der dritten Ausführungsform des Schwimmergehäuses 1, bei welcher der Durchmesser des Innenrohres 2 im Bereich der ersten Stirnseite 21 klein ist, sind daher weitere Verbindungselemente 81 angeordnet. Diese können bevorzugte als Schnüre oder als Seile ausgebildet sein, welche in der dritten Ausführungsform des Schwimmergehäuses 1 zwischen der ersten Stirnseite 21 und der Platte 41 angeordnet, insbesondere gespannte, sind. Beispielsweise können drei Verbindungselemente 81, insbesondere Schnüre und/oder Seile, im Wesentlichen gleichmäßig um den Umfang um die Zentralachse 11 angeordnet sein, womit die Verbindungselemente 81 ein Umknicken des Innenrohres 2 relativ zur Platte 41 und insbesondere ein Abreißen des Innenrohres 2 von der Platte 41 verhindern. Da die erste Stirnseite 21 dabei lediglich geringe Kräfte auf die Platte 41 zu übertragen hat, kann der Durchmesser des Innenrohres 2 im Bereich der ersten Stirnseite 21 besonders klein ausgebildet sein und das zur Lagefixierung verwendbare Volumen im Bereich um die erste Stirnseite 21 kann besonders groß ausgebildet sein. Dadurch kann - wie im Zusammenhang mit dem ersten Teilstück 23 und dem zweiten Teilstück 24 beschrieben - die Einbaufläche des Schwimmergehäuses 1 besonders gering ausgebildet werden.

Vorteilhaft dabei ist weiters, dass - beispielsweise bei der Kollision und/oder einem Anstoßen einer Person, eines Tieres oder eines Dinges mit der Vorrichtung 8 zur Oberflächenabsaugung - die von schräg und/oder oben auf das Innenrohr 2 einwirkenden Kräfte in mehreren Bereichen, also insbesondere besonders gleichmäßig, auf die Platte 41 übergeleitet werden kann, womit in der Platte 41 geringer Spannungsspitzen auftreten. Dadurch kann die Platte 41 besonders dünn und/oder biegsam ausgebildet werden.

Weitere erfindungsgemäße Ausführungsformen weisen lediglich einen Teil der beschriebenen Merkmale auf, wobei jede Merkmalskombination, insbesondere auch von verschiedenen beschriebenen Ausführungsformen, vorgesehen sein kann.

## Patentansprüche

1. Schwimmergehäuse (1) zur Aufnahme eines Schwimmers (9) einer Vorrichtung zur Oberflächenabsaugung (8) in einem stehenden Gewässer, wobei das Schwimmergehäuse (1) zur lagefesten Anordnung relativ zum stehenden Gewässer vorgesehen ist, wobei das Schwinunergehäuse (1) ein durch eine erste Stirnseite (21) und eine zweite Stirnseite (22) begrenztes Innenrohr (2) und ein durch eine dritte Stirnseite (33) und eine vierte Stirnseite (34) begrenztes Außenrohr (3) umfasst, wobei - in Einbaulage des Schwimmergehäuses (1) gesehen - die erste Stirnseite (21) unterhalb der zweiten Stirnseite (22) sowie die dritte Stirnseite (33) unterhalb der vierten Stirnseite (34) angeordnet sind, wobei zur Ausbildung eines Aufnahmebereichs (35) zur bereichsweisen Aufnahme des Schwimmers (9) das Innenrohr (2) bereichsweise entlang dessen Längserstreckung vollständig vom Außenrohr (3) umschlossen ist, wobei im Bereich der ersten Stirnseite (21) eine Befestigungseinrichtung (4) zur lagefesten Befestigung des Schwimmergehäuses (1) mit einem Untergrund (5) angeordnet ist, **dadurch gekennzeichnet, dass** - in Einbaulage des Schwimmergehäuses (1) gesehen - die dritte Stirnseite (33) oberhalb der ersten Stirnseite (21) angeordnet ist, so dass das Außenrohr (3) beabstandet zur Befestigungseinrichtung (4) angeordnet ist.

2. Schwimmergehäuse (1) nach Anspruch 1, **dadurch gekennzeichnet, dass** die Befestigungseinrichtung (4) an der ersten Stirnseite (21) angeordnet ist.

3. Schwimmergehäuse nach Anspruch 1 oder 2, **dadurch gekennzeichnet, dass** die Befestigungseinrichtung (4) als Platte (41) ausgebildet ist, welche - in Einbaulage des Schwimmergehäuses (1) gesehen-im Wesentlichen horizontal angeordnet ist.

4. Schwimmergehäuse nach Anspruch 1, 2 oder 3, wobei das Schwimmergehäuse (1) einen Durchbruch (6) zum Anschluss einer Saugleitung (7) aufweist, **dadurch gekennzeichnet, dass** die dritte Stirnseite (33) beabstandet zum Durchbruch (6) und oberhalb des Durchbruchs (6) angeordnet ist.

5. Schwimmergehäuse nach Anspruch 4, **dadurch gekennzeichnet, dass** der Durchbruch (6) im Innenrohr (2) ausgebildet ist und beabstandet benachbart zur ersten Stirnseite (21) angeordnet ist.

6. Schwimmergehäuse nach einem der Ansprüche 1 bis 5, **dadurch gekennzeichnet, dass** das Außenrohr (3) lediglich mit dem Innenrohr (2) verbunden ist.

7. Schwimmergehäuse nach einem der Ansprüche 1 bis 6, **dadurch gekennzeichnet, dass** an der dritten Stirnseite (33) eine zum Innenrohr (2) gerichtete Abschlussplatte (36) angeordnet ist, und dass der Aufnahmebereich (35) durch die Abschlussplatte (36) nach unten hin abgeschlossen ist.

8. Schwimmergehäuse nach Anspruch 7, **dadurch gekennzeichnet, dass** die Abschlussplatte (36) - in der Einbaulage des Schwimmergehäuses (1) gesehen - im Wesentlichen horizontal angeordnet ist.

9. Schwimmergehäuse nach Anspruch 7 oder 8, **dadurch gekennzeichnet, dass** das Außenrohr (3) lediglich mittels der Abschlussplatte (36) mit dem Innenrohr (2) verbunden ist.

10. Schwimmergehäuse nach einem der Ansprüche 7 bis 9, **dadurch gekennzeichnet, dass** in der Abschlussplatte (36) Durchbrechungen ausgebildet sind.

11. Schwimmergehäuse nach einem der Ansprüche 1 bis 10, **dadurch gekennzeichnet, dass** das Außenrohr (3) mit rohrwandigen Durchbrüchen ausgebildet ist.

12. Schwimmergehäuse nach einem der Ansprüche 1 bis 11, **dadurch gekennzeichnet, dass** das Innenrohr (2) und das Außenrohr (3) rund ausgebildet sind, und um eine im Wesentlichen gemeinsame und - in Einbaulage des Schwimmergehäuses (1) gesehen - im Wesentlichen vertikale Zentralachse (11) angeordnet sind.

13. Schwimmergehäuse nach einem der Ansprüche 1 bis 12, wobei das Innenrohr (2) ein erstes Teilstück (23) und ein zweites Teilstück (24) umfasst, wobei das erste Teilstück (23) einen ersten Durchmesser und das zweite Teilstück (24) einen zweiten Durchmesser aufweist, und wobei der erste Durchmesser kleiner als der zweite Durchmesser ist, **dadurch gekennzeichnet, dass** das erste Teilstück (23) zwischen der ersten Stirnseite (21) und der dritten Stirnseite (33) angeordnet ist.

14. Vorrichtung (8) zur Oberflächenabsaugung mit einem Schwimmergehäuse (1) und einem - in Einbaulage der Vorrichtung (8) zur Oberflächenabsaugung gesehen - vertikal verschiebbaren Schwimmer (9), **dadurch gekennzeichnet, dass** das Schwimmergehäuse (1) nach einem der Ansprüche 1 bis 13 ausgebildet ist.

15. Vorrichtung nach Anspruch 14, **dadurch gekennzeichnet, dass** der Schwimmer (9) eine Überlaufkante (91) aufweist, welche Überlaufkante (91) zur Anordnung im Bereich eines Wasserspiegels des Wassers im stehenden Gewässer vorgesehen ist, und dass - in Einbaulage der Vorrichtung (8) gesehen - die Überlaufkante (91) oberhalb der zweiten Stirnseite (22) und oberhalb der vierten Stirnseite (34) angeordnet ist.

## Claims

1. A float housing (1) for accommodating a float (9) of an apparatus for surface suction removal (8) in a stagnant water body, with the float housing (1) being provided for arrangement fixed in position relative to the stagnant water body, with the float housing (1) comprising an inside tube (2) delimited by a first front side (21) and a second front side (22) and an outside tube (3) delimited by a third front side (33) and a fourth front side (34), with the first front side (21), when seen in the installation position of the float housing (1), being arranged beneath the second front side (22) and the third front side (33) beneath the fourth front side (34), with the inside tube (2) being enclosed fully by the outside tube (4) partly along its longitudinal extension for forming a receiving area (35) for receiving the float (9) in part, with a fastening device (4) for fixing the float housing (1) in position to a subsurface (5) being arranged in the region of the first front side (21), **characterized in that** the third front side (33), when seen in the installation position of the float housing (21), is arranged above the first front side (21), so that the outside tube (3) is arranged to be spaced from the fastening device (4).

2. A float housing (1) according to claim 1, **characterized in that** the fastening device (4) is arranged on the first front side (21).

3. A float housing (1) according to claim 1 or 2, **characterized in that** the fastening device (4) is arranged as a plate (41) which is arranged in a substantially horizontal way, as seen in the installation position of the float housing (1).

4. A float housing according to claim 1, 2 or 3, with the float housing (1) comprising a breakthrough (6) for connecting a suction line (7), **characterized in that** the third front side (33) is arranged at a distance from the breakthrough (6) and above the breakthrough (6).

5. A float housing according to claim 4, **characterized in that** the breakthrough (6) is arranged in the inside tube (2) is arranged at a distance adjacent to the first front side (21).

6. A float housing according to one of the claims 1 to 5, **characterized in that** the outside tube (3) is merely connected with the inside tube (2).

7. A float housing according to one of the claims 1 to 6, **characterized in that** a closing plate (36) facing the inside tube (2) is arranged on the third front side (33) and the receiving area (35) is closed off downwardly by the closing plate (36).

8. A float housing according to claim 7, **characterized in that** the closing plate (36) is arranged in a substantially horizontal way, as seen in the installation position of the float housing (1).

9. A float housing according to claim 7 or 8, **characterized in that** the outside tube (3) is connected with the inside tube (2) merely by means of the closing plate (36).

10. A float housing according to one of the claims 7 to 9, **characterized in that** breakthroughs are arranged in the closing plate (36).

11. A float housing according to one of the claims 1 to 10, **characterized in that** the outside tube (3) is arranged with breakthroughs in the tube wall.

12. A float housing according to one of the claims 1 to 11, **characterized in that** the inside tube (2) and the outside tube (3) are provided with a round configuration and are arranged around a substantially common central axis (11) which is substantially vertical, as seen in the installation position of the float housing (1).

13. A float housing according to one of the claims 1 to 12, with the inside tube (2) comprising a first section (23) and a second section (24), with the first section (23) having a first diameter and the second section (24) a second diameter, and with the first diameter being smaller than the second diameter, **characterized in that** the first section (23) is arranged between the first front side (21) and the third front side (33).

14. An apparatus (8) for surface suction removal, comprising a float housing (1) and a float (9) which is displaceable in a vertical manner as seen in the installation position of the apparatus (8) for surface suction removal, **characterized in that** the float housing (1) is arranged according to one of the claims 1 to 13.

15. An apparatus according to claim 14, **characterized in that** the float (9) comprises an overflow edge (91), which overflow edge (91) is provided for arrangement in the area of a water surface of the water in the stagnant water body, and the overflow edge (91) is arranged above the second front side (22) and above the fourth front side (34), as seen in the installation position of the apparatus (8).

## Revendications

1. Logement de flotteur (1) destiné à recevoir un flotteur (9) d'un dispositif d'aspiration en surface (8) dans un plan d'eau stagnante, lequel logement de flotteur (1) est destiné à être disposé dans une position fixe par rapport au plan d'eau stagnante, lequel logement de flotteur (1) comprend un tube intérieur (2) délimité par une première face d'extrémité (21) et une deuxième face d'extrémité (22) et un tube extérieur (3) délimité par une troisième face d'extrémité (33) et une quatrième face d'extrémité (34), dans lequel, vu dans la position de montage du logement de flotteur (1), la première face d'extrémité (21) est disposée en dessous de la deuxième face d'extrémité (22) et la troisième face d'extrémité (33) en dessous de la quatrième face d'extrémité (34), dans lequel, pour former une zone de logement (35) pour recevoir en partie le flotteur (9), le tube intérieur (2) est en partie entouré complètement par le tube extérieur (3) le long de son étendue longitudinale, dans lequel est prévu au niveau de la première face d'extrémité (21) un dispositif de fixation (4) avec un substrat (5) pour la fixation du logement de flotteur (1) dans une position fixe, **caractérisé en ce que** vu dans la position de montage du logement de flotteur (1), la troisième face d'extrémité (33) est disposée au-dessus de la première face d'extrémité (21), de sorte que le tube extérieur (3) est disposé à distance du dispositif de fixation (4).

2. Logement de flotteur (1) selon la revendication 1, **caractérisé en ce que** le dispositif de fixation (4) est disposé sur la première face d'extrémité (21).

3. Logement de flotteur selon la revendication 1 ou 2, **caractérisé en ce que** le dispositif de fixation (4) est conformé comme une plaque (41) qui est disposée sensiblement à l'horizontale dans la position de montage du logement de flotteur (1).

4. Logement de flotteur selon la revendication 1, 2 ou 3, dans lequel le logement de flotteur (1) présente une ouverture (6) pour le raccordement d'une conduite d'aspiration (7), **caractérisé en ce que** la troisième face d'extrémité (33) est disposée à distance de l'ouverture (6) et au-dessus de l'ouverture (6).

5. Logement de flotteur selon la revendication 4, **caractérisé en ce que** l'ouverture (6) est formée dans le tube intérieur (2) est disposée à distance à côté de la première face d'extrémité (21).

6. Logement de flotteur selon l'une des revendications 1 à 5, **caractérisé en ce que** le tube extérieur (3) est relié seulement au tube intérieur (2).

7. Logement de flotteur selon l'une des revendications 1 à 6, **caractérisé en ce qu'**il est prévu sur la troisième face d'extrémité (33) une plaque de fermeture (36) orientée vers le tube intérieur (2) et **en ce que** la zone de logement (35) est fermée vers le bas par la plaque de fermeture (36).

8. Logement de flotteur selon la revendication 7, **caractérisé en ce que** la plaque de fermeture (36) est disposée sensiblement à l'horizontale, vue dans la position de montage du logement de flotteur (1).

9. Logement de flotteur selon la revendication 7 ou 8, **caractérisé en ce que** le tube extérieur (3) est relié seulement au tube intérieur (2) au moyen de la plaque de fermeture (36).

10. Logement de flotteur selon l'une des revendications 7 à 9, **caractérisé en ce que** des ouvertures sont formées dans la plaque de fermeture (36).

11. Logement de flotteur selon l'une des revendications 1 à 10, **caractérisé en ce que** le tube extérieur (3) est muni d'ouvertures dans la paroi du tube.

12. Logement de flotteur selon l'une des revendications 1 à 11, **caractérisé en ce que** le tube intérieur (2) et le tube extérieur (3) sont de forme ronde et sont disposés autour d'un axe central (11) sensiblement commun et sensiblement vertical, vu dans la position de montage du logement de flotteur (1).

13. Logement de flotteur selon l'une des revendications 1 à 12, dans lequel le tube intérieur (2) comprend un premier tronçon (23) et un deuxième tronçon (24), le premier tronçon (23) ayant un premier diamètre et le deuxième tronçon (24) un deuxième diamètre, et dans lequel le premier diamètre est plus petit que le deuxième diamètre, **caractérisé en ce que** le premier tronçon (23) est disposé entre la première face d'extrémité (21) et la troisième face d'extrémité (33).

14. Dispositif (8) d'aspiration en surface avec un logement de flotteur (1) et un flotteur (9) capable de translation verticale, vu dans la position de montage du dispositif (8) d'aspiration en surface, **caractérisé en ce que** le logement de flotteur (1) est conformé selon l'une des revendications 1 à 13.

15. Dispositif selon la revendication 14, **caractérisé en ce que** le flotteur (9) présente un bord de trop-plein (91), lequel bord de trop-plein (91) est conçu pour être disposé au niveau d'un niveau d'eau de l'eau du plan d'eau stagnant et **en ce que**, vu dans la position de montage du dispositif (8), le bord de trop-plein (91) est disposé au-dessus de la deuxième face d'extrémité (22) et au-dessus de la quatrième face d'extrémité (34).
